# EUROPÄISCHE PATENTSCHRIFT

(11) **EP 3 985 629 B1**
(45) Veröffentlichungstag und Bekanntmachung des Hinweises auf die Patenterteilung: **30.08.2023**
(21) Anmeldenummer: 21202096.0
(22) Anmeldetag: 12.10.2021
(51) Int. Cl.: G08B 13/08, E06B 9/26, E06B 9/32

(54) **VERSCHATTUNGSVORRICHTUNG MIT ALARMVORRICHTUNG**
SHADING DEVICE WITH ALARM DEVICE
DISPOSITIF D'OMBRAGE POURVU DE DISPOSITIF D'ALARME

(30) Priorität: 13.10.2020 DE 102020126852
(43) Veröffentlichungstag der Anmeldung: 20.04.2022
(73) Patentinhaber: WAREMA Renkhoff SE, 97828 Markheidenfeld (DE)
(72) Erfinder: KLÜPFEL, Lukas, 97072 Würzburg (DE); KRAFT, Karlheinz, 97225 Zellingen-Retzbach (DE); BUDDE, Jörg, 97877 Wertheim-Waldenhausen (DE); MISTLER, Stefan, 97854 Hausen (DE)
(74) Vertreter: Boult Wade Tennant LLP

(56) Entgegenhaltungen:
- DE-U1-202012 001 842
- US-A1- 2016 117 918

## Beschreibung

Die Erfindung betrifft gemäß dem Oberbegriff von Anspruch 1 eine Verschattungsvorrichtung zur Verschattung einer Gebäudeöffnung mit einer Alarmvorrichtung, die im Falle einer ungewöhnlichen Aktion ein Alarmsignal generiert. Gegenstand der vorliegenden Erfindung ist gemäß dem Oberbegriff von Anspruch 13 auch eine Alarmvorrichtung zum Einbau in eine Verschattungsvorrichtung, die im Falle einer unerwünschten Manipulation bei einem Einbruch ein Alarmsignal generiert.

Die Bedeutung von Produkten, die einen Zugewinn hinsichtlich dem Einbruchschutz bzw. der Produktsicherheit darstellen, nimmt sowohl im Sonnenschutzbereich, als auch im Smart Home Bereich immer weiter zu.

Verschattungsvorrichtungen für Gebäudeöffnungen, beispielsweise Rollladen und Raffstoren, erreichen eine einbruchhemmende Wirkung überwiegend dadurch, die Zeit zum Durchdringen/Demontieren/Lösen der für einen Einbruch zu überwindenden Elemente durch passive Sicherungsmaßnahmen zu erhöhen (beispielsweise durch Hochschiebesicherung, Schutzmaßnahmen vor dem Eindrücken und Herausreißen von Lamellen).

Es handelt sich hier jeweils um präventive und passive Maßnahmen, welche den Einbrecher von einem Einbruch abhalten sollen. Über diese passiven Maßnahmen kann ein Einbruchsversuch jedoch nicht erkannt und somit auch kein Alarmsignal ausgelöst werden.

Problematisch bei passiven Sicherungselementen ist auch, dass viele Einbrecher sich zunächst nicht abschrecken lassen und den Einbruchsversuch mit grobem Werkzeug fortsetzen. Selbst wenn die Sicherungselemente den Einbruch letztlich verhindern können, kommt es dennoch oftmals zu erheblichen Beschädigungen der Verschattungsvorrichtungen oder der Gebäudehülle.

Des Weiteren gibt es Systeme für Rollladen, welche mittels Neigungssensoren die Lage der Endschiene überwachen und bei einem Schrägstand alarmieren. Eine derartige Lösung ist in der DE 202012001842 U1 bekannt. Die Ursache des Alarms kann jedoch vielfältig sein und muss seine Ursache nicht zwangsläufig in einem Einbruchsversuch haben. Der Alarm kann z.B. auch dann ausgelöst werden, wenn der Rollladen auf ein Hindernis auffährt. Zudem ist eine Deaktivierung durch einen kundigen Einbrecher unproblematisch, so dass die Sicherungswirkung begrenzt ist

Außerdem gibt es Systeme für Vorbau-Rollladen, welche unberechtigt im Sensorbereich/im Fensterbereich befindliche Personen erkennen und als Folge den Behang im ersten Schritt zur ersten Abschreckung bewegen und im zweiten Schritt schließen.

Neben den im Stand der Technik beschriebenen Lösungen, die den Verschattungsvorrichtungen zugeordnet sind, existiert eine Vielzahl an weiteren Lösungen zum Einbruchsschutz :
- Glasbruchkontakte
- Magnetkontakte für Fenster und Türen
- Infrarotsensoren
- Erschütterungssensoren im Fensterrahmen
- Kamerasysteme und Infrarotsysteme für den Innenraum
- Bewegungssensoren zur Integration in den Fensterrahmen

Die aufgeführten Lösungen und Ansätze zur Verbesserung des Einbruchschutzes werden alle direkt am Fenster bzw. im Fenster montiert.

Außerdem reagiert auch hier die überwiegende Zahl der Lösungen erst dann, wenn eine Beschädigung eingetreten ist, so dass es meistens zu einer Beschädigung der Gebäudehülle kommt.

Zusammenfassend lässt sich sagen, dass die passiven Maßnahmen zur Einbruchshemmung nicht ohne Weiteres eine Alarmierung auslösen und in dem Fall, dass sich die Einbrecher nicht sofort durch das Hindernis als solches abschrecken lassen, zunächst mit einer Beschädigung der Verschattungsvorrichtung zu rechnen ist und des Weiteren es auch an der Gebäudehülle zu schweren Schäden kommen kann.

Bei Systemen mit Sensoren zur Alarmauslösung besteht ein großes Problem darin, die Sensorik derart abzustimmen, dass einerseits Fehlauslösungen vermieden werden, andererseits aber Einbruchsversuche auch immer sicher erkannt werden. Einmal ausgelöst ist es bei bekannten Lösungen nur schwer möglich, diese in einer sicheren Art und Weise zu deaktivieren, da eine einfache Deaktivierung durch den Einbrecher natürlich nicht möglich sein soll. Insbesondere bei Fehlauslösungen ist dies sehr ärgerlich.

Die US 9 909 363 B1 zeigt eine Sonnenschutzanlage, in deren Oberschiene ein Drucksensor angeordnet ist, der eine Manipulation der Anlage bei einem Einbruchsversuch durch die Detektierung eines Druckes erfassen soll.

Die WO2017/050810 A1 zeigt eine Sonnenschutzvorrichtung, die sich diverser Sensoren bedient, um Hindernisse im Verfahrweg des Behanges zu erkennen und eine Beschädigung durch Vermeiden des Verfahrens in einem solchen Fall zu verhindern. Eine Einbruchserkennung ist nicht möglich.

Die Aufgabe der vorliegenden Erfindung besteht darin, bei einem Einbruchsversuch an einer Verschattungsvorrichtung oder einer Betriebsstörung eine sichere Alarmauslösung bei Verminderung der Zahl an Fehlauslösungen zu erreichen.

Erfindungsgemäß wird die Aufgabe durch eine Verschattungsvorrichtung der eingangs genannten Art gelöst, bei welcher die Alarmvorrichtung eine Stromversorgung, einen Beschleunigungssensor an einem bewegten oder einem sonstigen geeigneten Teil der Verschattungsvorrichtung, einen Datenspeicher zum Ablegen von Beschleunigungsprofilen und einen Datenprozessor zum Vergleich gemessener Beschleunigungswerte mit den gespeicherten Beschleunigungsprofilen aufweist, wobei der Daten-prozessor das Alarmsignal dann generiert, wenn die gemessenen Beschleunigungswerte von einem abgespeicherten, für den normalen Betrieb der Sonnenschutzanlage zu erwartenden Beschleunigungsprofil eine Abweichung von einem oder mehreren definierten Schwellenwerten aufweisen und/oder die gemessenen Beschleunigungswerte mit abgespeicherten, für einen Einbruchsversuch oder eine Betriebsstörung typischen Beschleunigungsprofilen Übereinstimmung zeigen.

Die erfindungsgemäße Lösung bietet den Vorteil, dass für die Detektierung eines Einbruchsversuches einerseits Beschleunigungswerte erfasst werden, die besonders aussagekräftig für einen Einbruchsversuch sind, und andererseits die Alarmauslösung nicht auf der Basis von Absolutwerten alleine erfolgt, sondern mittels der gespeicherten, im normalen Betrieb zu erwartenden Beschleunigungsprofile ein Abgleich vorgenommen wird. Dadurch kann die Auslösung auch auf für die jeweilige Verschattungsvorrichtung typische Besonderheiten abgestimmt werden, beispielsweise den Einbau an einer windexponierten Stelle, die Art der Behangführung und dergleichen mehr. Vorteilhaft kann ein Abgleich der gemessenen Beschleunigungswerte mit den gespeicherten Profilen über einen gewissen Zeitverlauf sein, um die Genauigkeit weiter zu verbessern. Schwellenwerte können also z.B. bestimmte Amplitudenhöchstwerte und/oder bestimmte Amplitudenwerte in bestimmten Zeitabständen oder über eine bestimmte Zeitdauer bedeuten. Auch eine Unterschreitung bestimmter Werte für eine bestimmte Zeitdauer kann als Anomalie gewertet werden. Der Beschleunigungssensor kann an bewegten Teilen oder sonstigen geeigneten Teilen der Anlage angeordnet sein, wobei mit den sonstigen geeigneten Teilen Teile gemeint sind, in die in jedem Fall bei einem Einbruchsversuch aber auch möglicherweise im Betrieb typische Bewegungsmuster eingeleitet werden, die durch den Sensor erfasst und ausgewertet werden können. Solche Bewegungsmuster können sich z.B. in charakteristischen Vibrationen von an sich starr angeordneten Teilen äußern.

Während je nach Art der Anlage bereits die Erfassung und Hinterlegung von Beschleunigungswerten in einem Bewegungsfreiheitsgrad eine gute Detektierung ermöglicht, ist es besonders bevorzugt, dass der Beschleunigungssensor die Beschleunigungswerte in zwei oder drei Bewegungskoordinaten erfasst und ein Abgleich durch den Datenprozessor mit entsprechend abgespeicherten zwei- oder dreidimensionalen Beschleunigungsprofilen erfolgt. Mit der Erfassung weiterer Freiheitsgrade lässt sich die Qualität der Erfassung eines ungewöhnlichen Vorkommens, z.B. eines Einbruches oder einer Betriebsstörung mit geringerer Fehlerquote erfassen. Ggf. könnten auch weitere Größen erfasst werden, z.B. Drehfreiheitsgrade.

Besonders bevorzugt ist eine Ausführungsform der Erfindung, bei welcher der Beschleunigungssensor in oder an einer Unterschiene eines Behanges der Verschattungsvorrichtung angeordnet ist.

Unterschienen eignen sich besonders für die Anordnung des Beschleunigungssensors, da Einbrecher in der Regel als Erstes versuchen, die Unterschiene anzuheben. Da diese z.B. bei einem Lamellenbehang eines Raffstores oder einem Tuchbehang einer Markise am unteren Ende des Behanges angeordnet ist, führen Versuche, den Behang selbst zu entfernen, immer auch zu signifikanten Bewegungen der Unterschiene. Dies gilt auch bei Rollladen, wo der Sensor entsprechen in dem untersten oder einem der unteren Rollladenstäbe angeordnet sein kann.

Die vorhandenen Beschleunigungssensoren können auch dazu genutzt werden, um Anomalien im Betrieb festzustellen, z.B. Hindernisse in der Bewegungsbahn des Behanges beim Verfahren. Hierzu kann ein weiteres Beschleunigungsprofil hinterlegt werden, das typisch für einen anormalen Betriebszustand ist, wobei im Falle einer Übereinstimmung der gemessenen Beschleunigungssignale mit wenigstens einem weiteren Beschleunigungsprofil der Datenprozessor das Alarmsignal oder ein sonstiges Warnsignal auslöst. Da während eines bewussten Verfahrens des Behanges aber auch davon ausgegangen werden kann, das gerade kein Einbruchsversuch vor sich geht, kann auch die Abweichung von einem einen normalen Verfahrvorgang repräsentierenden Beschleunigungsprofil alleine in einem solchen Fall das Warnsignal generieren, ohne dass es der Hinterlegung eines gesonderten speziellen Beschleunigungsprofils bedarf. Die Logik des Datenprozessors kann so ausgebildet sein, dass sie erkennt, dass es sich in einem solchen Fall nicht um einen Einbruchsversuch handelt und vermeidet dann das Auslösen eines Alarms, warnt den Benutzer aber gleichwohl vor dem unzulässigen Betriebszustand.

Für die Detektion von Anomalien im Betrieb kann in einer weiteren bevorzugten Ausführungsform der Erfindung ein Neigungssensor an einem bewegten Teil der Verschattungsvorrichtung zur Erfassung der Lage dieses bewegten Teils vorgesehen sein, wobei der Datenprozessor dessen Messwerte mit gespeicherten Werten zulässiger Neigungen vergleicht und bei einer Grenzwertüberschreitung das Alarmsignal oder ein sonstiges, ggf. deutlich leiseres Warnsignal auslöst.

In einer besonders bevorzugten Ausführungsform der Erfindung ist ein akustischer Signalgeber vorgesehen, der bei Auslösen des Alarmsignals einen lauten Alarmton abgibt. Alternativ oder ergänzend kann das Alarmsignal an eine Zentrale übermittelt werden. Als Lautsprecher eignen sich Piezoelemente, die bei einem geringen Leistungsbedarf eine Lautstärke von über 90dB erzeugen können.

In einer vorteilhaften Weiterbildung der Erfindung kann vorgesehen sein, dass der Schwellenwert zur Auslösung des Alarmsignals in zwei oder mehr Stufen einstellbar ist. Eine solche Einstellung ermöglicht eine Feineinstellung einer bereits montierten Anlage. So kann z.B. bei der Montage einer Verschattungsvorrichtung in einer windexponierten Lage die Empfindlichkeit der Alarmauslösung reduziert werden, um Fehlauslösungen zu vermeiden, während in windgeschützten Lagen die Empfindlichkeit zur Einbruchsdetektierung erhöht werden kann.

Eine noch weitere Anpassungsfähigkeit der Alarmvorrichtung kann durch die Hinterlegung alternativer Algorithmen zum Vergleich der gemessenen Beschleunigungswerte mit den hinterlegten Beschleunigungsprofilen und/oder alternativer Beschleunigungsprofile zum Vergleich mit den gemessenen Beschleunigungswerten erreicht werden, wobei eine Umschaltung zwischen den hinterlegten Algorithmen und/oder Beschleunigungsprofilen zur Anpassung ermöglicht ist.

Eine solche Lösung erlaubt eine Anpassung der Alarmvorrichtung an sehr unterschiedliche Anwendungsfälle, was insbesondere dann von Vorteil ist, wenn anfänglich noch nicht bekannt ist, bei welcher Art von Verschattungsvorrichtung die Alarmvorrichtung zum Einsatz kommen soll. So kann eine Alarmvorrichtung für den Einsatz in unterschiedlichen Arten von Vorrichtungen mit unterschiedlichen Arten von Behangführungen vorbereitet sein, mit denen sie dann anschließend gepaart werden.

In einer noch weiteren bevorzugten Ausführungsform der Erfindung ist vorgesehen, dass die Alarmvorrichtung eine Funkschnittstelle aufweist, die die Funkübertragung des Alarmsignals an einen externen Empfänger ermöglicht.

Durch diese Maßnahme erweitert sich das Einsatzgebiet der erfindungsgemäßen Lösung, weil das Alarmsignal z.B. auch an eine Alarmzentrale weitergegeben werden kann.

Alternativ oder ergänzend kann eine bidirektional ausgebildete Funkschnittstelle vorgesehen sein, um neben der Übermittlung des Alarmsignals oder Warnsignals an einen Empfänger die Übertragung von Bediensignalen und Steuersignal an die Alarmvorrichtung von einem Sender zu ermöglichen. Auch die Deaktivierung eines Alarms kann über diese Form der Kommunikation erfolgen.

Die Alarmvorrichtung ist vorzugsweise als autarkes Modul mit einer eigenen Stromversorgung ausgebildet, die z.B. Batterien oder einen wieder aufladbaren Akku aufweist. Hierdurch wird das Problem der Stromversorgung an einem bewegten Teil vermieden, da eine Verdrahtung in der Regel aufwändig ist.

Insbesondere bei einer Ausbildung als autarkes Modul kann die Alarmvorrichtung Bedienelemente zum Programmieren der Alarmvorrichtung und/oder zur Deaktivierung eines ausgelösten Alarmsignals aufweist, insbesondere, wenn keine Funkverbindung zur Verfügung steht.

Die Deaktivierung eines ausgelösten Alarms kann beispielsweise durch die Eingabe eines Freigabecodes bewerkstelligt werden.

Der Deaktivierungscode oder ein anderer Pincode kann auch dazu eingesetzt werden, die Programmierfunktion der Alarmvorrichtung überhaupt erst freizuschalten, um ein Sabotage durch Dritte zu verhindern.

Die Alarmvorrichtung kann Anzeigevorrichtungen aufweisen, mit der Betriebszustände, Batterieladezustände, Deaktivierungs- oder Programmiervorgänge visualisiert werden können. In einem einfachen Fall kann die Anzeigevorrichtung aus mehreren LEDs bestehen.

Die Elektronik der Alarmvorrichtung kann auch ein Warnsignal ausgeben, wenn der Ladezustand von Batterien sich einem unteren Grenzwert nähert, um einen vollständigen Ausfall der Alarmvorrichtung wegen zu starker Entladung zu vermeiden.

Die Ausbildung als separates Modul lässt es vorteilhaft erscheinen, die Alarmvorrichtung zunächst unabhängig von einer bestimmten Verschattungsvorrichtung zu konzipieren. Neben einer zuvor beschriebenen Verschattungsvorrichtung mit einer Alarmvorrichtung ist Gegenstand der vorliegenden Erfindung auch eine Alarmvorrichtung zur Ausbildung einer Verschattungsvorrichtung nach einem der vorhergehenden Ansprüche, die im Falle einer unerwünschten Manipulation bei einem Einbruch ein Alarmsignal generiert, wobei die Alarmvorrichtung als autarkes Modul mit einem Gehäuse, einer Stromversorgung, einem Beschleunigungssensor, einem Datenspeicher zum Ablegen von Beschleunigungsprofilen und einem Datenprozessor zum Vergleich gemessener Beschleunigungswerte mit den gespeicherten Beschleunigungsprofilen ausgebildet ist, wobei der Datenprozessor das Alarmsignal dann generiert, wenn die gemessenen Beschleunigungswerte von einem abgespeicherten, für den normalen Betrieb der Verschattungsvorrichtung zu erwartenden Beschleunigungsprofil eine Abweichung oberhalb eines Schwellenwertes aufweisen und/oder die gemessenen Beschleunigungswerte mit abgespeicherten, für einen Einbruchsversuch typischen Beschleunigungsprofil Übereinstimmung zeigen.

Eine derartige Alarmvorrichtung kann als Nachrüstlösung für bereits montierte Verschattungsvorrichtungen eingesetzt werden, ohne dass es besonderer Anforderungen an diese Verschattungsvorrichtung bedarf, es muss lediglich ein für diese Anlage plausibles Beschleunigungsprofil zum Abgleich mit den gemessenen Beschleunigungswerten hinterlegt sein.

Zur Montage der Alarmvorrichtung an einem bewegten Teil der Verschattungsvorrichtung ist vorzugsweise vorgesehen, dass an dem Gehäuse Befestigungsmittel zur Anbringung an einer Unterschiene eines Behanges der Verschattungsvorrichtung vorgesehen sind. Diese können mit korrespondierenden Befestigungsmitteln an oder in der Unterschiene gepaart sein oder auch eine universelle Montage an Schienenelementen ermöglichen.

Selbstverständlich ist es für einen einfachen und wirkungsvollen Einsatz an einer Verschattungsvorrichtung von Vorteil, wenn in dem Gehäuse vorzugsweise ein akustischer Signalgeber vorgesehen ist, der bei Auslösen des Alarmsignals einen lauten Warnton abgibt, der z.B. eine Lautstärke von 90dB überschreitet, was sich ohne großen Leistungsbedarf mit Piezo-Lautsprechern umsetzen lässt.

Um eine Alarmvorrichtung universell in verschiedenen Arten von Verschattungsvorrichtungen einsetzen und an diese anpassen zu können, ist in einer besonders bevorzugten Ausführungsform der Alarmvorrichtung vorgesehen, dass in dieser alternative Algorithmen zum Vergleich der gemessenen Beschleunigungswerte mit den hinterlegten Beschleunigungsprofilen vorgesehen sind und/oder alternative Beschleunigungsprofile zum Vergleich mit den gemessenen Beschleunigungswerten hinterlegt sind, wobei eine Umschaltung zwischen den hinterlegten Algorithmen und/oder Beschleunigungsprofilen zur Anpassung ermöglicht ist.

Weiterhin kann eine separate Alarmvorrichtung auch alle im Zusammenhang mit der eingangs erörterten Verschattungsvorrichtung erwähnten Merkmale einzeln oder in Kombination aufweisen.

Weitere Merkmale, Einzelheiten und Vorteile der Erfindung ergeben sich aus dem Wortlaut der Ansprüche sowie aus der nachfolgend anhand der Zeichnung beschriebenen Ausführungsbeispiel. Es zeigen:
- Fig. 1: eine Schrägansicht einer Unterschiene eines Raffstores mit einer Alarmvorrichtung;
- Fig. 2: einen Querschnitt der Unterschiene gemäß Fig. 1;
- Fig. 3: einen Querschnitt einer Unterschiene mit einer alternativen Befestigung der Alarmvorrichtung;
- Fig. 4: eine Draufsicht auf ein Bedienfeld der Alarmvorrichtung;
- Fig. 5: eine Ansicht der Alarmvorrichtung gemäß Fig. 4 von unter;
- Fig. 6: eine beispielhafte Gegenüberstellung typischer Zeitverläufe der Beschleunigung bei einem Einbruchsversuch und bei einem regulären Einfahren.

Fig. 1 zeigt eine Schrägansicht einer typischen Unterschiene 10 eines Raffstores (nicht gezeigt) als Beispiel für eine Verschattungsvorrichtung mit einer Alarmvorrichtung 11. Raffstoren weisen im Übrigen einen Behang aus einer Vielzahl von Lamellen auf, die mittels einer Antriebsvorrichtung zu einem Paket gerafft werden können. In der Regel ist auch ein Wendemechanismus vorgesehen, mit Hilfe dessen die Neigung der Lamellen verstellbar ist. An Aufzugsorganen hängt am unteren Ende des Lamellenbehangs die in Fig. 1 gezeigt Unterschiene 10, die den Behang nach unten abschließt. Die Teile des Raffstores sind für die Erfindung nicht von Bedeutung und sind daher weggelassen worden, um die Darstellung nicht zu überfrachten. Eine Alarmvorrichtung kann auch in oder an anderen bewegten Elementen des Raffstores oder anderen Verschattungsvorrichtungen zur Einbruchsdetektierung angeordnet sein, z.B. in den Endstäben von Rollladenanlagen oder den Fallprofilen einer Senkrechtmarkise.

Die Unterschiene besitzt einen innen hohlen Profilkörper 12 (siehe Fig. 2), an dessen seitlichen Enden jeweils eine Endkappe 14 mit jeweils einem Führungselement 16 zur Führung in seitlichen Führungsschienen eingesteckt ist, die aus Vereinfachungsgründen ebenfalls nicht gezeigt sind.

Bei dem in Fig. 1 und 2 gezeigten Ausführungsbeispiel besitzt die Alarmvorrichtung 11 ein Gehäuse 18, das in eine Öffnung 20 an der Unterseite der Unterschiene 10 eingelassen und an dieser befestigt ist. Dabei bleibt ein Bedienfeld 22 der Alarmvorrichtung 11 sichtbar und zugänglich. Um das Bedienfeld ist ein umlaufender Rand 24 vorgesehen, der über das Gehäuse 18 übersteht und als Anschlag die Einbautiefe des Gehäuses 18 in dem Profilkörper 12 definiert, indem er sich an den Rand der Öffnung 20 anlegt.

Die Alarmvorrichtung 11, die mit ihrem Gehäuse 18 ein autarkes Modul 100 darstellt, verfügt über eine batteriegestützte Stromversorgung 26, die in Fig. 5 schematisch veranschaulicht ist. Weiterhin verfügt die Alarmvorrichtung 11 über Beschleunigungssensoren (nicht gezeigt), die die Beschleunigung in allen drei Bewegungskoordinaten erfassen, einen Datenspeicher (ebenfalls nicht gezeigt), in welchem Beschleunigungsprofile hinterlegt sind, wie sie beim regulären Verfahren der Unterschiene 10 im Alltag auftreten und einen Datenprozessor (ebenfalls nicht gezeigt), der die gemessenen Beschleunigungswerte mit den gespeicherten Beschleunigungsprofilen über einen hinterlegten Algorithmus vergleicht und bei Überschreiten eines Schwellenwertes einer Abweichung ein Alarmsignal generiert. Ergänzend oder alternativ können auch für einen Einbruchsversuch typische Bewegungsmuster als Beschleunigungsprofil hinterlegt werden, wobei der Datenprozessor ein Alarmsignal dann im Falle einer Übereinstimmung auslöst.

Wenn im regulären Betrieb eine Abweichung von einem hinterlegten, regulären Beschleunigungsprofil auftritt, kann der Datenprozessor annehmen, dass es sich zwar nicht um einen Einbruchsversuch, aber dennoch um einen anormalen Betriebszustand handelt. Es kann dann ebenfalls das Alarmsignal oder ein weniger lautes Warnsignal ausgegeben werden.

Zur Feststellung eines anormalen Betriebszustandes ist ferner ein Neigungssensor (nicht gezeigt) vorgesehen, der bei der Überschreitung eines Grenzwertes über den Datenprozessor das Warnsignal auslöst. Die Daten des Neigungssensors können auch zur Einbruchsdetektierung herangezogen werden.

In das Gehäuse ist ein Lautsprecher 28 integriert, der das Alarmsignal nach Auslösung mit einer Lautstärke von vorzugsweise über 90 dB abgibt, ggf. ein leiseres Warnsignal bei einer festgestellten Betriebsstörung.

Auf dem bereits erwähnten Bedienfeld 22 sind neben Löchern 30 für den Schalldurchtritt noch LEDs 32 und zwei Funktionstasten 34, 36 angeordnet. Die LEDs können eine Empfindlichkeitsschwelle oder auch einen Betriebsmodus anzeigen. Die Zahl der Empfindlichkeitsschwellen beträgt bei dem gezeigten Ausführungsbeispiel entsprechend der Anzahl der LEDs 5, die mit den Funktionstasten 34, 38 auf oder absteigend eingestellt werden können. Die Einstellung des Schwellenwertes ist vorgesehen, um die Alarmschwelle z.B. an eine windexponierte oder windgeschützte Einbausituation anzupassen und so die Zahl der Fehlauslösungen bei möglichst sensibler Alarmauslösung zu minimieren. Die Funktionstasten 34, 36 können auch zur Deaktivierung eines ausgelösten Alarmsignals verwendet werden, indem sie nach einem bestimmten Muster betätigt werden, z.B. durch die Eingabe eines Pincodes, wobei die LEDs zur Rückmeldung genutzt werden können, wobei z.B. die Anzahl leuchtenden LEDs für eine Ziffer stehen kann Der Pincode kann auch genutzt werden, um die Programmierung freizugeben, also das Gerät vor unautorisierter Benutzung zu schützen.

Um den Raffalarm optimal auf den jeweiligen Trägerraffstore anpassen und somit auch eine optimale Bewegungsanalyse gewährleisten zu können, kann aus verschiedenen Programmierungsmodi gewählt werden. Hierfür stehen bei dem gewählten Ausführungsbeispiel maximal 32 Modi zur Verfügung, welche jeweils eine Kombination aus der Raffstoretype inkl. der Führungsart des Raffstores darstellen.

Da eine solche Einstellung auf einen bestimmten Typ einer Verschattungsvorrichtung in der Regel nur einmalig zu erfolgen hat, liegt ein zur Aktivierung der Programmierung vorgesehener Programmierknopf 38 auf der dem Bedienfeld 22 abgewandten Seite des Gehäuses 18 (siehe Fig. 5).

Es stehen somit 32 Programmiermodi und 5 Sensibilitätsstufen zur Verfügung, um den Raffalarm optimal auf seinen Trägerraffstore und die Verbausituation einzustellen.

In Fig. 3 ist eine Einbausituation der Alarmvorrichtung 10 gezeigt, wie sie für eine Nachrüstlösung typisch ist. Die Alarmvorrichtung 11 verfügt hier über Befestigungsmittel 40 in Form einer Halterung, die an der Unterseite einer Unterschiene 110 einer bereits bestehenden Verschattungsvorrichtung nachträglich festgelegt wird.

In Fig. 6 sind zwei beispielhafte Beschleunigungsprofile dargestellt, um die Arbeitsweise der Alarmvorrichtung zu veranschaulichen. Auf der linken Seite der Darstellung sind die drei Koordinaten einer Beschleunigungsmessung während eines Einbruchsversuches gezeigt. Typisch sind starke Ausschläge über einen kurzen Zeitraum infolge eines Schlages oder sonstiger grober Kraftanwendung. Auf der rechten Seite der Abbildung ist hingegen ein Beschleunigungsprofil für die drei Bewegungskoordinaten gezeigt, wie es bei einem regulären Auffahren des Behanges zu erwarten ist. Es treten hier zwar auch kleine Beschleunigungsspitzen auf, diese verteilen sich aber über einen längeren Zeitraum. Der Datenprozessor kann nun je nach zur Anwendung kommendem Algorithmus anhand absoluter Beschleunigungsspitzen und/oder deren Verteilung über die Zeit feststellen, dass kein regulärer Verfahrvorgang, sondern ein Einbruchsversuch vorliegt. Entsprechend wird dann das Alarmsignal mit Ausgabe des Alarmtons über den Lautsprecher ausgelöst.

Die gezeigte Alarmvorrichtung 11 hat den Vorteil, dass sie als autarkes Moduls ausgebildet ist, das ohne irgendeine Form der elektrischen Montage nach der Anbringung an einem bewegten Teil eine Verschattungsvorrichtung bereits voll einsatzfähig ist. Gleichwohl kann in dem Gehäuse 18 der Alarmvorrichtung 11 auch ein Funkmodul (nicht gezeigt) vorgesehen sein, das unidirektional das Alarm- und/oder Warnsignal an einen Empfänger übertragen kann, z.B. an eine Alarmzentrale. Im Falle einer bidirektionalen Ausgestaltung des Funkmoduls kann auch die Bedienung/Programmierung/Deaktivierung im Alarmfall über die Funkverbindung vorgenommen werden.

Die Erfindung ist nicht auf eine der vorbeschriebenen Ausführungsformen beschränkt, sondern in vielfältiger Weise abwandelbar.

### Bezugszeichenliste

- 10, 110: Unterschiene
- 11: Alarmvorrichtung
- 12: Profilkörper
- 14: Endkappe
- 16: Führungselement
- 18: Gehäuse
- 20: Öffnung
- 22: Bedienfeld
- 24: umlaufender Rand
- 26: Stromversorgung
- 28: Lautsprecher
- 30: Löcher
- 32: LEDs
- 34, 36: Funktionstasten
- 38: Programmierknopf
- 40: Befestigungsmittel

## Patentansprüche

1. Verschattungsvorrichtung zur Verschattung einer Gebäudeöffnung mit einer Alarmvorrichtung (11), die im Falle einer ungewöhnlichen Aktion ein Alarmsignal generiert, **dadurch gekennzeichnet, dass** die Alarmvorrichtung (11) eine Stromversorgung (26), einen Beschleunigungssensor an einem bewegten Teil oder sonstigen geeigneten Teil der Verschattungsvorrichtung, einen Datenspeicher zum Ablegen von Beschleunigungsprofilen und einen Datenprozessor zum Vergleich gemessener Beschleunigungswerte mit den gespeicherten Beschleunigungsprofilen aufweist, wobei der Datenprozessor das Alarmsignal dann generiert, wenn die gemessenen Beschleunigungswerte von einem abgespeicherten, für den normalen Betrieb der Sonnenschutzanlage zu erwartenden Beschleunigungsprofil eine Abweichung von einem oder mehreren definierten Schwellenwerten aufweisen und/oder die gemessenen Beschleunigungswerte mit abgespeicherten, für einen Einbruchsversuch oder Betriebsstörung typischen Beschleunigungsprofilen Übereinstimmung zeigen.

2. Verschattungsvorrichtung nach Anspruch 1, **dadurch gekennzeichnet, dass** der Beschleunigungssensor die Beschleunigungswerte in zwei oder drei Bewegungsachsen erfasst und ein Abgleich durch den Datenprozessor mit entsprechend abgespeicherten zwei- oder dreidimensionalen Beschleunigungsprofilen erfolgt.

3. Verschattungsvorrichtung nach Anspruch 1 oder 2, **dadurch gekennzeichnet, dass** der Beschleunigungssensor in oder an einer Unterschiene (10; 110) eines Behanges der Verschattungsvorrichtung angeordnet ist.

4. Verschattungsvorrichtung nach einem der Ansprüche 1 bis 3, **dadurch gekennzeichnet, dass** wenigstens ein weiteres Beschleunigungsprofil hinterlegt ist, das typisch für einen anormalen Betriebszustand ist, wobei im Falle einer Übereinstimmung der gemessenen Beschleunigungssignale mit diesem wenigstens einen weiteren Beschleunigungsprofil der Datenprozessor das Alarmsignal oder ein sonstiges Warnsignal auslöst.

5. Verschattungsvorrichtung nach einem der vorhergehenden Ansprüche, **dadurch gekennzeichnet, dass** ein Neigungssensor an einem bewegten Teil der Verschattungsvorrichtung zur Erfassung der Lage dieses bewegten Teils vorgesehen ist, wobei der Datenprozessor dessen Messwerte mit gespeicherten Werten zulässiger Neigungen vergleicht und bei einer Grenzwertüberschreitung das Alarmsignal oder ein sonstiges Warnsignal auslöst.

6. Verschattungsvorrichtung nach einem der vorhergehenden Ansprüche, **dadurch gekennzeichnet, dass** ein akustischer Signalgeber (28) vorgesehen ist, der bei Auslösen des Alarmsignals einen lauten Alarmton abgibt.

7. Verschattungsvorrichtung nach einem der vorgehenden Ansprüche, **dadurch gekennzeichnet, dass** der Schwellenwert zur Auslösung des Alarmsignals in zwei oder mehr Stufen einstellbar ist.

8. Verschattungsvorrichtung nach einem der vorhergehenden Ansprüche, **dadurch gekennzeichnet, dass** in der Alarmvorrichtung alternative Algorithmen zum Vergleich der gemessenen Beschleunigungswerte mit den hinterlegten Beschleunigungsprofilen vorgesehen sind und/oder alternative Beschleunigungsprofile zum Vergleich mit den gemessenen Beschleunigungswerten hinterlegt sind, wobei eine Umschaltung zwischen den hinterlegten Algorithmen und/oder Beschleunigungsprofilen zur Anpassung ermöglicht ist.

9. Verschattungsvorrichtung nach einem der vorhergehenden Ansprüchen, **dadurch gekennzeichnet, dass** die Alarmvorrichtung eine Funkschnittstelle aufweist, die die Funkübertragung des Alarmsignals an einen externen Empfänger ermöglicht.

10. Verschattungsvorrichtung nach einem der vorhergehenden Ansprüche, **dadurch gekennzeichnet, dass** eine bidirektional ausgebildete Funkschnittstelle vorgesehen ist, um neben der Übermittlung des Alarmsignals oder Warnsignals an einen Empfänger die Übertragung von Bediensignalen und Steuersignal an die Alarmvorrichtung (11) von einem Sender zu ermöglichen.

11. Verschattungsvorrichtung nach einem der vorhergehenden Ansprüche, **dadurch gekennzeichnet, dass** die Alarmvorrichtung (11) als autarkes Modul mit einer eigenen Stromversorgung (26) ausgebildet ist.

12. Verschattungsvorrichtung nach einem der vorhergehenden Ansprüche, **dadurch gekennzeichnet, dass** die Alarmvorrichtung (11) Bedienelemente 34, 36; 38) zum Programmieren der Alarmvorrichtung (11) und/oder zur Deaktivierung eines ausgelösten Alarmsignals aufweist.

13. Alarmvorrichtung zur Ausbildung einer Verschattungsvorrichtung nach einem der vorhergehenden Ansprüche, die im Falle einer ungewöhnlichen Aktion ein Alarmsignal generiert, **dadurch gekennzeichnet, dass** die Alarmvorrichtung (11) als autarkes Modul mit einem Gehäuse (18), einer Stromversorgung (26), einem Beschleunigungssensor, einem Datenspeicher zum Ablegen von Beschleunigungsprofilen und einem Datenprozessor zum Vergleich gemessener Beschleunigungswerte mit den gespeicherten Beschleunigungsprofilen ausgebildet ist, wobei der Datenprozessor das Alarmsignal dann generiert, wenn die gemessenen Beschleunigungswerte von einem abgespeicherten, für den normalen Betrieb der Verschattungsvorrichtung zu erwartenden Beschleunigungsprofil eine Abweichung oberhalb eines oder mehrerer definierter Schwellenwerte aufweisen und/oder die gemessenen Beschleunigungswerte mit abgespeicherten, für einen Einbruchsversuch oder Versagensfall typischen Beschleunigungsprofil Übereinstimmung zeigen.

14. Alarmvorrichtung nach Anspruch 13, **dadurch gekennzeichnet, dass** an dem Gehäuse Befestigungsmittel (40) zur Anbringung an einer Unterschiene (110) eines Behanges einer Verschattungsvorrichtung vorgesehen sind.

15. Alarmvorrichtung nach Anspruch 13 oder 14, **dadurch gekennzeichnet, dass** in dem Gehäuse ein akustischer Signalgeber (28) vorgesehen ist, der bei Auslösen des Alarmsignals einen lauten Warnton abgibt.

16. Alarmvorrichtung nach einem der Ansprüche 13 bis 15, **dadurch gekennzeichnet, dass** in der Alarmvorrichtung alternative Algorithmen zum Vergleich der gemessenen Beschleunigungswerte mit den hinterlegten Beschleunigungsprofilen vorgesehen sind und/oder alternative Beschleunigungsprofile zum Vergleich mit den gemessenen Beschleunigungswerten hinterlegt sind, wobei eine Umschaltung zwischen den hinterlegten Algorithmen und/oder Beschleunigungsprofilen zur Anpassung ermöglicht ist.

## Claims

1. Shading device for shading a building opening having an alarm device (11) which in the case of an unusual action generates an alarm signal, **characterised in that** the alarm device (11) has a power supply (26), an acceleration sensor on a moving part or other suitable part of the shading device, a data store for storing acceleration profiles and a data processor for comparing measured acceleration values stored with acceleration profiles, wherein the data processor generates the alarm signal when the measured acceleration values have a deviation of one or several defined threshold values from a stored acceleration profile which is to be expected for the normal operation of the sun protection apparatus and/or when the measured acceleration values show correspondence with stored acceleration profiles which are typical for a break-in attempt or operational disturbance.

2. Shading device according to claim 1, **characterised in that** the acceleration sensor captures the acceleration values on two or three motion axes and a comparison is carried out by the data processor with correspondingly stored two-dimensional or three-dimensional acceleration profiles.

3. Shading device according to claim 1 or 2, **characterised in that** the acceleration sensor is arranged in or on a lower rail (10; 110) of a curtain of the shading device.

4. Shading device according to any of claims 1 to 3, **characterised in that** at least one further acceleration profile is stored which is typical for an abnormal operational state, wherein in the case of a correspondence of the measured acceleration signals with this at least one further acceleration profile, the data processor triggers the alarm signal or another warning signal.

5. Shading device according to any of the preceding claims, **characterised in that** an inclination sensor is provided on a moving part of the shading device for detecting the position of this moving part, wherein the data processor compares its measurement values with stored values or values of admissible inclinations and in the case of a threshold being exceeded triggers the alarm signal or another warning signal.

6. Shading device according to any of the preceding claims, **characterised in that** an acoustic signal generator (28) is provided which emits a loud alarm sound when the alarm signal is triggered.

7. Shading device according to any of the preceding claims **characterised in that** the threshold value for triggering the alarm signal can be set in two or more steps.

8. Shading device according to any of the preceding claims, **characterised in that** in the alarm device are provided alternative algorithms comparing the measured acceleration values with the stored acceleration profiles and/or alternative acceleration profiles are stored for comparison with the measured acceleration values, wherein it is made possible to switch between the stored algorithms and/or acceleration profiles in order to carry out the adaptation.

9. Shading device according to any of the preceding claims, **characterised in that** the alarm device has a radio interface which facilitates the transmission of the alarm signal by radio to an external receiver.

10. Shading device according to any of the preceding claims, **characterised in that** a bidirectionally configured radio interface is provided, in order, in addition to the transmission of the alarm signal or warning signal to a receiver, to facilitate the transmission of operating signals and control signal to the alarm device (11) from a transmitter.

11. Shading device according to any of the preceding claims, **characterised in that** the alarm device (11) is configured as an autonomous module with its own power supply (26).

12. Shading device according to any of the preceding claims **characterised in that** the alarm device (11) has operating elements (34, 36; 38) for programming the alarm device (11) and/or for deactivating triggered alarm signal.

13. Alarm device for forming a shading device according to any of the preceding claims, which, in the case of an unusual action generates an alarm signal, **characterised in that** the alarm device (11) is configured as an autonomous module having a housing (18), a power supply (26), acceleration sensor, a data store for storing acceleration profiles and a data processor for comparing measured acceleration values with the stored acceleration profiles, wherein the data processor generates the alarm signal when the measured acceleration values have a deviation above one or several defined threshold values from a stored acceleration profile which is to be expected for the normal operation of the shading device and/or when the measured acceleration values show correspondence with stored acceleration profile which is typical for a break-in attempt or failure.

14. Alarm device according to claim 13, **characterised in that** fastening means (40) are provided on the housing for attaching to a lower rail (110) of a curtain of a shading device.

15. Alarm device according to claim 13 or 14, **characterised in that** in the housing an acoustic signal generator (28) is provided which emits a loud warning tone when the alarm signal is triggered.

16. Alarm device according to any of claims 13 to 15, **characterised in that** in the alarm device alternative algorithms are provided comparing the measured acceleration values with the stored acceleration profiles and/or alternative acceleration profiles are stored for comparison with the measured acceleration values, wherein for purposes of adapting, the switch is made possible between the stored algorithms and/or acceleration profiles.

## Revendications

1. Dispositif d'ombrage pour ombrager une ouverture de bâtiment avec un dispositif d'alarme (11) qui génère un signal d'alarme en cas d'action inhabituelle, **caractérisé en ce que** le dispositif d'alarme (11) présente une alimentation électrique (26), un capteur d'accélération sur une partie mobile ou une autre partie appropriée du dispositif d'ombrage, une mémoire de données pour le stockage de profils d'accélération et un processeur de données pour la comparaison des valeurs d'accélération mesurées avec les profils d'accélération stockés, dans lequel le processeur de données génère le signal d'alarme lorsque les valeurs d'accélération mesurées présentent un écart d'une ou plusieurs valeurs seuil définies par rapport à un profil d'accélération stocké, attendu pour le fonctionnement normal de l'installation de protection solaire et/ou lorsque les valeurs d'accélération mesurées présentent une concordance avec des profils d'accélération stockés, typiques d'une tentative d'effraction ou d'un dysfonctionnement.

2. Dispositif d'ombrage selon la revendication 1, **caractérisé en ce que** le capteur d'accélération détecte les valeurs d'accélération selon deux ou trois axes de déplacement et **en ce qu'**une comparaison est effectuée par le processeur de données avec des profils d'accélération bidimensionnels ou tridimensionnels stockés de manière correspondante.

3. Dispositif d'ombrage selon la revendication 1 ou 2, **caractérisé en ce que** le capteur d'accélération est agencé dans ou sur un rail inférieur (10 ; 110) d'un rideau du dispositif d'ombrage.

4. Dispositif d'ombrage selon l'une quelconque des revendications 1 à 3, **caractérisé en ce qu'**au moins un autre profil d'accélération est stocké, qui est typique d'un état de fonctionnement anormal, dans lequel, en cas de concordance des signaux d'accélération mesurés avec cet au moins un autre profil d'accélération, le processeur de données déclenche le signal d'alarme ou un autre signal d'avertissement.

5. Dispositif d'ombrage selon l'une quelconque des revendications précédentes, **caractérisé en ce qu'**un capteur d'inclinaison est prévu sur une partie mobile du dispositif d'ombrage pour détecter la position de cette partie mobile, dans lequel le processeur de données compare ses valeurs de mesure à des valeurs stockées d'inclinaisons admissibles et déclenche le signal d'alarme ou un autre signal d'avertissement en cas de dépassement d'une valeur limite.

6. Dispositif d'ombrage selon l'une quelconque des revendications précédentes, **caractérisé en ce qu'**un transmetteur de signaux acoustiques (28) est prévu, lequel émet un fort son d'alarme lorsque le signal d'alarme est déclenché.

7. Dispositif d'ombrage selon l'une quelconque des revendications précédentes, **caractérisé en ce que** la valeur seuil pour le déclenchement du signal d'alarme est réglable sur deux ou plusieurs niveaux.

8. Dispositif d'ombrage selon l'une quelconque des revendications précédentes, **caractérisé en ce que** des algorithmes alternatifs sont prévus dans le dispositif d'alarme pour comparer les valeurs d'accélération mesurées avec les profils d'accélération stockés et/ou des profils d'accélération alternatifs sont stockées pour être comparés avec les valeurs d'accélération mesurées, selon lequel une commutation entre les algorithmes et/ou les profils d'accélération stockés est rendue possible à des fins d'adaptation.

9. Dispositif d'ombrage selon l'une quelconque des revendications précédentes, **caractérisé en ce que** le dispositif d'alarme présente une interface radio qui permet la transmission radio du signal d'alarme à un récepteur externe.

10. Dispositif d'ombrage selon l'une quelconque des revendications précédentes, **caractérisé en ce qu'**une interface radio réalisée de manière bidirectionnelle est prévue pour permettre, outre la transmission du signal d'alarme ou du signal d'avertissement à un récepteur, la transmission de signaux de commande et d'un signal de pilotage au dispositif d'alarme (11) à partir d'un émetteur.

11. Dispositif d'ombrage selon l'une quelconque des revendications précédentes, **caractérisé en ce que** le dispositif d'alarme (11) est réalisé sous la forme d'un module autonome avec sa propre alimentation électrique (26).

12. Dispositif d'ombrage selon l'une quelconque des revendications précédentes, **caractérisé en ce que** le dispositif d'alarme (11) présente des éléments de commande (34, 36 ; 38) pour programmer le dispositif d'alarme (11) et/ou pour désactiver un signal d'alarme déclenché.

13. Dispositif d'alarme pour la réalisation d'un dispositif d'ombrage selon l'une quelconque des revendications précédentes, qui génère un signal d'alarme en cas d'action inhabituelle, **caractérisé en ce que** le dispositif d'alarme (11) est réalisé sous forme de module autonome avec un boîtier (18), une alimentation électrique (26), un capteur d'accélération, une mémoire de données pour le stockage de profils d'accélération et un processeur de données pour la comparaison de valeurs d'accélération mesurées avec les profils d'accélération stockés, dans lequel le processeur de données génère le signal d'alarme lorsque les valeurs d'accélération mesurées présentent, par rapport à un profil d'accélération stocké, attendu pour le fonctionnement normal du dispositif d'ombrage, un écart supérieur à une ou plusieurs valeurs seuil définies et/ou lorsque les valeurs d'accélération mesurées présentent une concordance avec des profils d'accélération stockés, typiques d'une tentative d'effraction ou d'un dysfonctionnement.

14. Dispositif d'alarme selon la revendication 13, **caractérisé en ce que** des moyens de fixation (40) sont prévus sur le boîtier pour la mise en place sur un rail inférieur (110) d'un rideau d'un dispositif d'ombrage.

15. Dispositif d'alarme selon la revendication 13 ou 14, **caractérisé en ce qu'**un émetteur de signaux acoustiques (28) est prévu dans le boîtier, lequel émet un fort son d'avertissement lors du déclenchement du signal d'alarme.

16. Dispositif d'alarme selon l'une quelconque des revendications 13 à 15, **caractérisé en ce que** des algorithmes alternatifs sont prévus dans le dispositif d'alarme pour comparer les valeurs d'accélération mesurées avec les profils d'accélération stockés et/ou des profils d'accélération alternatifs sont stockés pour être comparés avec les valeurs d'accélération mesurées, dans lequel une commutation entre les algorithmes et/ou les profils d'accélération stockés est rendue possible à des fins d'adaptation.
